# EUROPÄISCHE PATENTSCHRIFT

(11) **EP 0 865 114 B1**
(45) Veröffentlichungstag und Bekanntmachung des Hinweises auf die Patenterteilung: **11.06.2003**
(21) Anmeldenummer: 98104240.1
(22) Anmeldetag: 10.03.1998
(51) Int. Cl.: H01R 13/703

(54) **Hochspannungs-Steckverbinder**
High voltage connector
Connecteur à haute tension

(30) Priorität: 13.03.1997 DE 19710416
(43) Veröffentlichungstag der Anmeldung: 16.09.1998
(73) Patentinhaber: Bayerische Motoren Werke Aktiengesellschaft, 80788 München (DE)
(72) Erfinder: Cosfeld, Ralf, 80807 München (DE); Albiez, Robert, 85084 Reichertshofen (DE); Hutterer, Armin, 80809 München (DE); Hoerl-Liegl, Albert, 85570 Ottenhofen (DE); Lutz, Steffen, 85757 Karlsfeld (DE)

(56) Entgegenhaltungen:
- DE-A- 1 690 065
- DE-A- 2 111 593
- DE-B- 1 006 906
- PATENT ABSTRACTS OF JAPAN vol. 95, no. 2, 31.März 1995 & JP 06 325831 A (NEC), 25.November 1994,

## Beschreibung

Die Erfindung bezieht sich auf einen Hochspannungs-Steckverbinder mit den Merkmalen des Oberbegriffs von Patentanspruch 1.

Bei derartigen Steckverbindern, die sich auf Spannungswerte von > 60 Volt bis hin zu Spannungswerten von 1.000 V beziehen, ist ein Berührungsschutz von spannungsführenden Teilen unerlässlich. Zusätzlich zu den ohnehin notwendigen Isolationsstrecken ergeben sich erhebliche Baugrößen für derartige Steckverbinder, die insbesondere bei beengten Einbauverhältnissen zu erheblichen Platzproblemen führen. Betrachtet man beispielsweise den Motorraum eines Fahrzeugs, so ist der insgesamt zur Verfügung stehende Raum meist wesentlich geringer als er aufgrund der vorgenannten Raumerfordernisse für den Steckverbinder erforderlich ist.

Der Erfindung liegt die Aufgabe zugrunde, einen Hochspannungs-Steckverbinder der eingangs genannten Art zu schaffen, der bei kleiner Bauform die Gefahr einer Berührung hochspannungsführender Teile ausschließt.

Die Erfindung löst diese Aufgabe durch die Merkmale des Patentanspruchs 1.

Durch den Überwachungsschalter wird nunmehr sichergestellt, dass bei getrennten Steckkontaktteilen die Kontaktteile spannungslos sind. Dadurch kann die Bauform lediglich entsprechend der Isolationsbedürfnisse gewählt sein, während die Gefahr einer Berührung hochspannungsführender Teile nicht besteht. Hochspannung liegt am Steckverbinder nur im zusammengebauten Zustand an. Sind die beiden Steckkontaktteile voneinander getrennt, sind sie beide spannungslos.

Der hierfür erforderliche Aufwand in Form des Überwachungsschalters ist gering. Der Schalter selbst befindet sich nicht auf Hochspannung, sondern auf einem niedrigen Spannungsniveau von einigen Volt. Es sind dann hierfür keinerlei besondere Isolations- oder Abschirmmaßnahmen erforderlich.

Die konstruktive Ausgestaltung des Steckverbinders ist ferner auf den Zeitpunkt gerichtet, zu dem der Überwachungsschalter im Hinblick auf die Betätigung der Bewegung der Steckkontaktteile betätigt ist. Der Überwachungsschalter liefert sein Signal, noch bevor die Steckkontaktteile elektrisch voneinander getrennt werden. Die Steuereinrichtung hat dann ausreichend Zeit (bis zum Auftrennen der Verbindungsleitung), die Hochspannungsquelle von der Verbindungsleitung abzutrennen.

Im Gegensatz dazu ist aus der DE 21 11 593 A eine mehrpolige Kraftsteckverbindung bekannt, bei der eine Stromlosschaltung der beiden Steckkontaktteile beim Trennen voneinander mittels eines Überbrückungskontakt vorgenommen wird. Dieser besitzt zwei Kontaktteile, die bei gezogenem Stecker unter Federwirkung geöffnet werden. Bei diesem Kontakt ist eine irgendwie geartete eindeutige Zuordnung der Kontakttrennung bzw. Kontaktgabe zur relativen Stellung der beiden Kontaktteile nicht gewährleistet. Es hängt beispielsweise von dem über die beiden Federn hervorgerufenen Kontaktdruck ab, ob sich tatsächlich eine Stromleitung einstellt bzw. die Stromleitung unterbrochen wird.

Die konstruktive Ausgestaltung des erfindungsgemäßen Steckverbinders und insbesondere des Überwachungsschalters kann auf unterschiedliche Weise erfolgen. So ist es beispielsweise möglich, den Überwachungsschalter in Form eines Mikroschalters vorzusehen, der durch eines der beiden Steckkontaktteile bei dessen Relativbewegung, bezogen auf das andere Steckkontaktteil, betätigt ist. Er kann beispielsweise so angeordnet sein, dass er in der Endlage dieser Relativbewegung, d. h. bei vollständig geschlossenem Kontakt zwischen den beiden Steckkontaktteilen, betätigt ist. Der Überwachungsschalter besitzt dann zusätzlich die Funktion, den ordnungsgemäßen Kontaktschluss zwischen den beiden Steckkontaktteilen zu überwachen.

Der Überwachungsschalter kann auch in Form eines einfachen Steckkontaktpins ausgebildet sein, der in eine entsprechende Buchse eingreift. Der Pin ist mit dem einen der beiden Kontaktteile, die Buchse mit dem entsprechend anderen Steckkontaktteil mechanisch verbunden. Bei der Relativbewegung der beiden Steckkontaktteile wird die durch Pin und Buchse gegebene Kontaktverbindung unterbrochen bzw. geschlossen. Beispiele für die konstruktive Ausgestaltung einer Stromleitung, die einen Überwachungsschalter enthält und der in Verbindung mit der Auftrennung einer anderen Stromleitung, hier der die Hochspannungs-Steckverbinder enthaltenen Verbindungsleitung, unterbrochen wird, ergibt sich aus der Patentanmeldung 196 06 450.3 der Anmelderin.

Bei einer Mehrfachsteckverbindung mit mehreren parallelen Leitungen ist es ausreichend, lediglich einen einzigen Überwachungsschalter vorzusehen, der bei dem Lösen des Mehrfachsteckverbinders aktiviert wird und die Spannungsquelle veranlaßt, sämtliche am Mehrfachsteckverbinder angeschlossenen Verbindungsleitungen spannungslos zu schalten.

Um sicherzustellen, daß ein eventueller Fehler oder eine Betriebsstörung im Überwachungsschalter erkannt wird, kann ein zweiter Überwachungsschalter vorgesehen sein, der in Verbindung mit dem ersten Überwachungsschalter betätigt ist. Dies kann gleichzeitig oder aber auch zeitverzögert, beispielsweise zeitlich zwischen dem Betätigen des erstgenannten Überwachungsschalters und dem Lösen der Steckkontaktteile erfolgen. Damit läßt sich zusätzlich zum Schaltzustand der beiden Überwachungsschalter auch aus der zeitlichen Abfolge ihrer Betätigung eine Information über ihren ordnungsgemäßen Zustand liefern.

Während bisher im wesentlichen die Wirkungsweise und der Wirkzusammenhang zwischen dem Überwachungsschalter und den Steckkontaktteilen beim Lösen der Steckkontaktteile voneinander im Vordergrund stand, soll nunmehr auch der andere Fall betrachtet werden. Durch die von dem (den) Überwachungsschalter(n) gelieferten Signalen wird es, wie bereits angedeutet, auch möglich, die Funktionsfähigkeit des Steckverbinders zu überprüfen. Um nun vollständig sicherzugehen, kann die Hochspannungsquelle beim Zusammenfügen der beiden Steckkontaktteile nur aktiviert werden, wenn der (die) Überwachungsschalter dabei betätigt ist (sind). Damit ist eine weitere Sicherheit vor einer Berührung hochspannungsführender Kontaktteile erreicht.

Anhand der Zeichnung ist die Erfindung weiter erläutert. Es zeigt
- Fig. 1 und 2: den prinzipiellen Aufbau und die Wirkungsweise des erfindungsgemäßen Hochspannungs-Steckverbinder.

In Fig: 1 ist der grundsätzliche Aufbau einer Schaltung mit einem derartigen Steckverbinder gezeigt. Eine Steuereinrichtung 1 enthält eine Hochspannungs-Spannungsquelle, die zu nicht dargestellten Verbrauchern über mehrere Verbindungsleitungen 2 eine Hochspannung liefert.

In den Verbindungsleitungen 2 befindet sich ein Mehrfach-Steckverbinder 3 mit Steckkontaktteilen 4 und 5, die in einem Gehäuse 6 angeordnet sind. Das Gehäuse 6 ist entsprechend den Isolationserfordernissen dimensioniert.

Ebenfalls im Gehäuse 6 integriert ist ein Überwachungsschalter 7 in Form eines Mikroschalters, der durch einen Vorsprung 8 in der einen der beiden Steckkontaktteile enthaltenen Gehäusehälften betätigt ist. Der Überwachungsschalter 7 ist ebenfalls mit dem Steuergerät 1 verbunden.

Werden die Steckkontaktteile voneinander getrennt, so wird gleichzeitig der Überwachungsschalter 7 betätigt. Noch bevor die Steckkontaktteile völlig voneinander getrennt werden und damit die Verbindungsleitung 2 unterbrechen, liefert der Überwachungsschalter 7 ein Schaltsignal zum Steuergerät 1. Dieses veranlaßt die Deaktivierung der Spannungsquelle. Die Verbindungsleitungen 2 werden damit strom- und spannungslos. Die Steckkontaktteile 4 und 5 sind dann nach dem vollständigen Lösen ebenfalls strom- und spannungslos. Eine irgendwie geartete Gesundheitsgefährdung wird dann völlig ausgeschlossen.

Wie in Fig. 2 gezeigt, kann anstelle des Überwachungsschalters 7 im Gehäuse 6 ein aus einem Kontaktpin 9 und einer Buchse 10 bestehender Überwachungsschalter vorgesehen sein, von dem ein Teil mit der einen Gehäusehälfte und der andere Teil mit der anderen Gehäusehälfte verbunden ist. Beim Lösen des Steckverbinders wird die über den Pin 9 und die Buchse 10 gegebene elektrische Verbindung unterbrochen und dem Steuergerät 1 das bevorstehende Unterbrechen des über die Steckkontaktteile gebildeten elektrischen Kontakts signalisiert.

Der Pin 9 und die Buchse 10 sind konstruktiv so ausgeführt, daß ihre elektrische Verbindung unterbrochen wird, noch bevor der Steckverbinder unterbrochen wird. Auch können die einzelnen Steckkontakttakteile so angeordnet und in ihrer Funktion auf die Teile 9 und 10 abgestimmt sein, daß sie erst dann zugänglich sind, wenn die elektrische Verbindung über die Teile 9 und 10 unterbrochen ist und damit die Hochspannungsquelle abgeschaltet ist.Auch hier wird die Spannungsquelle deaktiviert und eine Gesundheitsgefährdung dadurch ausgeschlossen.

## Patentansprüche

1. Hochspannungs-Steckverbinder in einer elektrischen Verbindungsleitung zwischen einer Hochspannungsquelle und einem Verbraucher, mit zwei durch eine axiale Relativbewegung zusammensteckbaren und wieder voneinander trennbaren Steckkontaktteilen, mit einem im Steckverbinder (3) angeordneten Überwachungsschalter (7,8;9,10), der bei der Trennbewegung der beiden Steckkontaktteile (4,5) betätigt ist,
**dadurch gekennzeichnet, dass** der Überwachungsschalter mit einer der Hochspannungsquelle zugeordneten Steuereinrichtung (1) verbunden ist und dass die Steuereinrichtung die Hochspannungsquelle bei Betätigen des Überwachungsschalter hinsichtlich der Verbindungsleitung (2) deaktiviert, so dass die zum Steckverbinder (3) führende Verbindungsleitung (2) noch vor der Kontaktunterbrechung der Steckkontaktteile strom- und spannungslos geschaltet ist.

2. Steckverbinder nach Anspruch 1, **dadurch gekennzeichnet, daß** der Überwachungsschalter mehreren parallelen und eine Mehrfachsteckverbindung enthaltenden Verbindungsleitungen (2) zugeordnet ist.

3. Steckverbinder nach einem der vorhergehenden Ansprüche, **dadurch gekennzeichnet, daß** ein zweiter, zum erstgenannten Überwachungsschalter redundanter Überwachungsschalter vorgesehen ist, der ebenfalls auf die Steuereinrichtung geführt ist.

4. Steckverbinder nach einem der Ansprüche 1 bis 3, **dadurch gekennzeichnet, daß** die Hochspannungsquelle beim Zusammenführen der Steckkontaktteile nur aktivierbar ist, wenn dabei der (die) Überwachungsschalter geschlossen ist (sind).

## Claims

1. A high voltage plug connector in an electrical connecting circuit between a high voltage source and a load, with two plug contact parts which can be plugged together by a relative axial movement and again separated from each other, with a monitoring switch (7, 8; 9, 10) arranged in the plug connector (3) which is actuated by the separating movement of the two plug contact parts (4, 5), **characterised in that** the monitoring switch is connected with a control device (1) associated with the high voltage source and that the on the operation of the monitoring switch the control device deactivates the high voltage source with respect to the contact conductor (2) so that the link conductor (2) to the plug connector (3) is switched current and voltage free before the breaking of the contact of the plug contact parts.

2. A plug connector according to claim 1, **characterised in that** the monitoring switch is assigned to several parallel connecting links (2) including a multiple plug and socket connection.

3. A plug connector according to any of the foregoing claims **characterised in that** a second monitoring switch redundant to the first operating switch is provided which is similarly connected to the control device.

4. A plug connector according to any of the claims 1 to 3, **characterised in that** the high voltage source is only able to be activated on the coming together of the plug contact parts, if at the same time the monitoring switch is closed.

## Revendications

1. Connecteur de haute tension pour une ligne électrique reliant une source de haute tension et un consommateur, comportant deux pièces de contact de connexion qui s'assemblent par un mouvement axial relatif et se séparent de nouveau dans les mêmes conditions, avec un interrupteur de surveillance (7, 8 ; 9, 10) prévu dans le connecteur (3), cet interrupteur étant actionné par le mouvement d'ouverture des deux pièces de contact (4, 5) du connecteur,
**caractérisé en ce que**
l'interrupteur de surveillance est relié à une installation de commande (1) associée à la source de haute tension, et l'installation de commande neutralise la source de haute tension lors de l'actionnement de l'interrupteur de surveillance, vis-à-vis de la ligne de liaison (2) pour que la ligne (2) reliée au connecteur (3) soit coupée du courant et de l'intensité avant l'interruption du contact des pièces de contact du connecteur.

2. Connecteur selon la revendication 1,
**caractérisé en ce que**
l'interrupteur de surveillance est associé à plusieurs lignes de liaison (2) en parallèle et comportant une liaison de connexion multiple.

3. Connecteur selon l'une des revendications précédentes,
**caractérisé par**
un second interrupteur de surveillance, redondant par rapport au premier interrupteur de surveillance et qui arrive également dans l'installation de commande.

4. Connecteur selon l'une quelconque des revendications 1 à 3,
**caractérisé en ce que**
la source de haute tension ne peut être activée qu'à l'assemblage des pièces de contact de connexion lorsque le ou les interrupteurs de surveillance sont fermés.
